# FASCICULE DE BREVET EUROPEEN

(11) **EP 1 470 302 B1**
(45) Date de publication et mention de la délivrance du brevet: **11.03.2009**
(21) Numéro de dépôt: 03712214.0
(22) Date de dépôt: 07.01.2003
(51) Int. Cl.: E04F 15/02, E04F 15/04

(54) **REVETEMENT DE SOL MODULAIRE A DALLES ENCADREES**
MODULARES FUSSBODENSYSTEM MIT RAHMENFLIESEN
MODULAR FLOORING SYSTEM WITH FRAMED TILES

(30) Priorité: 09.01.2002 FR 0200213; 13.03.2002 US 363552 P
(43) Date de publication de la demande: 27.10.2004
(73) Titulaire: SARL Grau, 19600 Lissac sur Couze (FR)
(72) Inventeur: GRAU, Jean-Pierre, F-19360 Cosnac (FR)
(74) Mandataire: Cabinet BARRE LAFORGUE & associés
(86) Numéro de dépôt international: PCT/FR2003/000025
(87) Numéro de publication internationale: WO 2003/060256

(56) Documents cités:
- EP-A- 0 178 241
- DE-U- 20 001 412
- FR-A- 2 449 762
- US-A- 5 438 809
- US-A- 5 806 270

## Description

L'invention concerne un revêtement de sol modulaire à dalles et modules d'encadrement apparents desdites dalles participant à l'aspect esthétique du revêtement. L'invention concerne notamment un revêtement modulaire dont les divers éléments constitutifs sont conçus de sorte que leur positionnement relatif, et notamment l'alignement ou l'orientation relative desdits éléments, soient automatiques, imposés, invariables et ne nécessitent l'utilisation d'aucun instrument de mesure.

En particulier, l'invention porte sur un revêtement de sol modulaire comprenant des dalles, des modules d'encadrement complémentaires pouvant être placés les uns par rapport aux autres de façon à former un treillis d'encadrement apparent des dalles, et des moyens d'assemblage des modules d'encadrement entre eux selon une orientation qui est imposée par la forme desdits modules et/ou la structure desdits moyens d'assemblage.

L'inventeur a déterminé qu'il serait souhaitable de pouvoir associer des modules d'encadrement de types divers, tels que des lames en bois ou en matériau stratifié ou encore des lames métalliques, et des dalles de tous types -telles que des carreaux en terre cuite, céramique, etc., ou des dalles en moquette ou autre matériau synthétique tel que le PVC, ou des dalles en fibres naturelles (coco, sisal, jonc de mer, etc.), ou encore des dalles en verre. Un tel revêtement permettrait à toute personne de composer, à partir d'éléments fabriqués et commercialisés de façon industrielle, un revêtement de sol unique personnalisé selon ses goûts.

L'inventeur a de plus déterminé qu'il serait souhaitable de disposer d'un revêtement de sol modulaire d'entretien facile et d'aspect esthétique modifiable à volonté au gré de l'évolution des modes ou des goûts de chacun.

FR 2.449.762 décrit un plancher comprenant des éléments modulaires formant un réseau de base rigide et continu, des dalles et des bandes de finissage. Les éléments modulaires comprennent, d'une part des "joints entaillés" pour l'accrochage des éléments entre eux, et d'autre part des "nervures transversales" ou ailettes pour le support des dalles. Chaque élément modulaire est en forme de "branche" et dispose de "joints" longitudinaux en vue de son raccordement à deux autres éléments alignés, et de " joints" latéraux en vue de son raccordement à deux autres éléments perpendiculaires. Les "joints" longitudinaux comprennent, à l'une des extrémités longitudinales de la branche, une languette longitudinale munie de dents inférieures et, à l'autre extrémité longitudinale de la branche, une cavité longitudinale conjuguée munie de trous de réception de telles dents. Les « joints » latéraux comprennent, en partie médiane d'un côté de la branche, une languette latérale munie de dents et, en partie médiane de l'autre côté de la branche, une cavité latérale munie de trous de réception des dents d'une languette longitudinale. Ainsi, chaque élément modulaire possède une fixation de type mâle et une fixation de type femelle à ses extrémités longitudinales, et une fixation de type mâle et une fixation de type femelle en partie médiane de ses côtés, qui permettent de construire un réseau de base rigide dans tous les plans. Par ailleurs, chaque dalle, portée par les ailettes des éléments modulaires qui lui sont adjacents, est scellée au sol par du mortier, de sorte que le réseau lui-même est également scellé au sol. Un tel plancher est posé de façon définitive et ne peut être modifié dans ses aspects esthétiques une fois installé.

EP 178.241 décrit un plancher démontable constitué de plaques de remplissage qui viennent s'encastrer entre les branches de croix formées par des éléments de liaison. Chaque élément de liaison comporte une découpe centrale, d'épaisseur égale à la moitié de l'épaisseur du plancher et de longueur égale à la largeur des éléments, et deux découpes réalisées à chacune de ses extrémités, ces découpes étant disposées de manière alternée, l'une sur une face et l'autre sur la face opposée de façon à permettre une liaison par encastrement bout à bout des éléments. Chaque élément de liaison comprend de plus une nervure le long de chacun de ses chants latéraux, destinée à venir s'emboîter horizontalement dans une rainure latérale conjuguée ménagée dans le chant de la plaque de remplissage adjacente. Les plaques de remplissage et éléments de liaison sont ainsi rigidement fixés les uns aux autres. Une fois installé, un tel plancher ne peut subir aucune modification esthétique de forme, matériaux, etc., sans être totalement démonté. Son entretien est par ailleurs fastidieux. De surcroît, la présence de rainures latérales de montage dans les plaques de remplissage limite le choix des matériaux pouvant être utilisés pour la fabrication desdites plaques, et oblige notamment à employer des plaques rigides épaisses, ce qui exclut les dalles de moquette, de fibres naturelles, etc..

US-5.438.809 et DE-200 01412 U1 visent des objectifs différents de celui de l'invention et proposent des planchers ou revêtements qui, à l'instar des planchers antérieurs précédemment décrits, nécessitent l'emploi de dalles particulières et/ou sont d'entretien difficile et ne peuvent être éventuellement démontés que totalement. En particulier, US 5.438.809 vise à proposer un plancher pouvant être posé sur un sol quelconque, sans qu'il ne soit nécessaire de réaliser une chape de ragréage. Les unités du plancher, qui comprennent chacune une plaque support plane et rigide, une pluralité de dalles décoratives et un cadre compressible, sont assemblées entre elles par des clavettes en forme de lattes. Chaque clavette est encastrée entre deux unités adjacentes, dans des rainures correspondantes ménagées dans les chants latéraux des plaques supports desdites unités.

L'invention vise à pallier ces inconvénients. En particulier, l'invention vise à proposer un revêtement de sol modulaire comprenant des dalles et des modules apparents d'encadrement desdites dalles, dans lequel les dalles peuvent être de tous types, et notamment en terre cuite, céramique, mortier de silice, verre, moquette, PVC, fibres naturelles, bois, stratifié, etc. L'invention vise également à proposer un procédé de pose d'un revêtement modulaire permettant d'utiliser des dalles de tous types. En particulier, un objectif de l'invention est de permettre d'utiliser des dalles connues, de dimensions, formes et matériaux standard.

Un objectif de l'invention est de proposer un revêtement de sol dont l'entretien et la réparation soient aisés et puissent être effectués par une personne sans aptitude ou compétence particulière.

L'invention vise également à proposer un revêtement et un procédé de pose dudit revêtement qui autorisent des modifications esthétiques ultérieures du revêtement par une personne sans aptitude ou compétence particulière.

Elle vise également à proposer un tel revêtement de sol qui soit prêt à poser, et dont la pose soit simple, rapide, automatique et ne nécessite aucun matériau de scellement du type colle ou ciment, ni aucun outil, à l'exclusion éventuellement d'un tournevis et/ou d'une scie en vue de découper aux dimensions requises un élément destiné à être posé en bordure d'un mur.

Un autre objectif de l'invention est de proposer un tel revêtement de sol pouvant être fabriqué de façon industrielle, à des coûts de revient faibles et compatibles avec une commercialisation auprès du grand public.

Dans toute la suite, les différentes pièces constitutives du revêtement selon l'invention sont décrites telles que posées au sol, dans un référentiel absolu défini par le sol et une direction orthogonale audit sol, dite direction verticale. Un élément ou un plan horizontal est un élément ou un plan au moins sensiblement parallèle au sol une fois le revêtement posé.

Une bande désigne un élément ayant une dimension principale, dans un plan horizontal, largement supérieure aux autres, qui définit une direction longitudinale de la bande. Cette direction longitudinale peut être droite ou courbe ; les bords latéraux de la bande peuvent être indifféremment droits ou courbes ou dentelés par exemple. En tout point de la bande, on peut définir une direction transversale de ladite bande, qui est orthogonale aux directions longitudinale et verticale en ce point. Un élément latéral d'une pièce est un élément s'étendant principalement dans un plan orthogonal à sa direction transversale, à une extrémité de ladite pièce.

L'invention concerne un revêtement de sol conforme à la revendication 1.

En particulier, dans une version avantageuse de l'invention, les moyens d'assemblage amovible sont adaptés pour permettre de retirer l'un quelconque des modules sans avoir à démonter ni même à manipuler un autre module, y compris les modules qui lui sont adjacents (et auxquels il est directement assemblé). Il est ainsi possible de remplacer un module d'encadrement endommagé ou d'aspect esthétique démodé sans avoir à démonter totalement le revêtement.

Avantageusement et selon l'invention, les moyens d'assemblage sont adaptés pour, une fois le revêtement posé, permettre de dissocier un premier module d'encadrement des modules d'encadrement qui lui sont adjacents par simple déplacement dudit premier module selon une direction verticale.

Avantageusement et selon l'invention, le revêtement de sol comprend une unique série de modules d'encadrement, à la fois identiques et complémentaires. Il est à noter que, dans une version de l'invention comprenant au moins deux séries différentes de modules d'encadrement (les modules d'une même série étant identiques), les modules d'une série sont complémentaires des modules de l'autre (ou des autres) série(s) pour former un encadrement de chacune des dalles.

Dans une version de l'invention à dalles carrées ou plus généralement polygonales, les modules d'encadrement d'au moins une série présentent une forme générale de bande droite. En particulier, dans une version de l'invention, les modules d'encadrement de toutes les séries présentent une forme générale de bande droite.

Dans une version préférée de l'invention présentant des dalles carrées ou rectangulaires, le revêtement de sol comprend une première série de modules identiques ayant une forme générale de bande droite de largeur quelconque et de longueur au moins sensiblement égale à un premier côté des dalles (dimension selon une première direction : longueur ou largeur pour des dalles rectangulaires, côté pour des dalles carrées), et une seconde série de modules identiques ayant une forme générale de bande droite de longueur au moins sensiblement égale à la somme du double de la largeur d'un module de la première série et du double de l'autre côté des dalles (dimension selon une deuxième direction orthogonale à la première direction : largeur ou longueur pour des dalles rectangulaires, côté pour les dalles carrées). En variante, la longueur des modules de la seconde série est au moins sensiblement égale à la somme de la largeur d'un module de la première série et de la dimension des dalles selon la deuxième direction. A noter que dans ces deux versions, les moyens d'assemblage amovible sont adaptés pour permettre, selon les deux modules adjacents considérés, soit d'aligner les modules, soit d'imposer entre eux un angle de 90°.

En variante, avantageusement et selon l'invention, les modules d'encadrement d'au moins une série présentent une forme générale de bande non droite adaptée pour définir au moins un angle caractéristique d'une maille du treillis (formé par les modules d'encadrement) ou une portion courbe caractéristique d'une maille du treillis. Par "bande non droite", on entend une bande de direction longitudinale courbe -ou présentant au moins une portion courbe- ou une bande rectiligne formée de plusieurs -au moins deux- bandes droites ayant des directions longitudinales droites non parallèles ou encore une bande présentant une ou plusieurs portion(s) courbe(s) et une ou plusieurs portion(s) rectiligne(s). Un angle caractéristique de la maille est un angle d'une enveloppe polygonale de la maille. De la même façon, on entend par "portion courbe caractéristique de la maille", une portion d'une courbe enveloppe de la maille. Ceci afin d'exclure, dans le cas de dalles à bords dentelés par exemple (les dimensions des dents étant largement inférieures aux dimensions principales de la dalle), les angles ou courbes formé(e)s par les dents de la dalle.

Ainsi, dans cette variante de l'invention, et dans le cas de dalles polygonales, les modules d'encadrement d'au moins une série comprennent au moins deux bandes droites dont les directions longitudinales définissent un angle intérieur dudit polygone. En d'autres termes, la forme des modules d'encadrement est adaptée pour encadrer au moins un sommet de polygone d'une dalle, c'est-à-dire pour suivre une portion de contour d'une dalle qui comprend deux côtés consécutifs de la dalle (ou une fraction desdits côtés s'étendant à partir de leur point d'intersection dit sommet). Dans le cas de dalles carrées ou rectangulaires, les modules d'encadrement d'au moins une série comprennent chacun préférentiellement au moins deux bandes droites orthogonales. En particulier, les modules d'encadrement comprennent chacun deux uniques bandes droites orthogonales, ou, en variante, trois bandes droites dont une est orthogonale aux deux autres.

Dans une version de l'invention dans laquelle le revêtement de sol comprend des dalles carrées ou rectangulaires, les modules d'encadrement d'au moins une série comprennent chacun deux bandes droites orthogonales, l'une, première, de largeur quelconque et de longueur au moins sensiblement égale à un premier côté des dalles (largeur ou longueur), et l'autre, seconde, de longueur au moins sensiblement égale à la somme de la largeur de la première bande et de l'autre côté des dalles (deuxième côté orthogonal au premier côté : longueur ou largeur), la première bande étant fixée, par une extrémité longitudinale, au centre d'une face latérale de la seconde bande de façon à définir la forme d'un T.

En variante, avantageusement et selon l'invention, les modules d'encadrement d'au moins une série comprennent chacun deux premières bandes droites parallèles, en regard l'une de l'autre, de même longueur et de largeur quelconque (de préférence de même largeur), fixées chacune orthogonalement, par une extrémité longitudinale, sur une face latérale d'une troisième bande droite, en regard de deux sections de cette troisième bande délimitant deux portions extrêmes de même longueur et une portion centrale de ladite troisième bande, la portion centrale ayant une longueur au moins sensiblement égale au double de la longueur d'une portion extrême, de sorte que le module d'encadrement présente la forme d'un double T ou d'un Π. La longueur des deux premières bandes est au moins sensiblement égale à un côté (longueur ou largeur) des dalles ; celle de la troisième bande est au moins sensiblement égale à la somme des largeurs cumulées des première et deuxième bandes et du double de l'autre côté (largeur ou longueur) desdites dalles.

Dans le cas de deux modules d'encadrement adjacents comprenant chacun au moins une bande droite destinée à être assemblée, par une de ses extrémités longitudinales, à une extrémité longitudinale d'une bande droite de l'autre module, lesdites bandes définissant entre elles un angle d'assemblage non nul et distinct de 180° (correspondant à un angle caractéristique d'une maille du treillis ; c'est-à-dire au moins sensiblement égale à 90° dans le cas de dalles carrées ou rectangulaires), l'élément d'assemblage comprend une cornière formée de deux plaques planes ou de deux barres droites (qui correspondent chacune à une branche de l'élément) définissant entre elles un angle correspondant audit angle d'assemblage. Chacune des deux bandes présente, à son extrémité longitudinale d'assemblage, un évidement ou rainure inférieur(e) s'étendant selon la direction longitudinale de la bande et formant un logement de réception de l'une des plaques ou barres de la cornière.

Dans le cas de deux modules d'encadrement adjacents comprenant chacun au moins une bande droite destinée à être assemblée, par une de ses extrémités longitudinales, à une extrémité longitudinale d'une bande droite de l'autre module de sorte que les deux bandes soient alignées (elles forment entre elles un angle nul ou égal à 180°), l'élément d'assemblage comprend au moins une barre droite ou une plaque plane droite. Lesdites bandes présentent chacune, à leur extrémité longitudinale d'assemblage, un évidement ou rainure inférieur(e) s'étendant selon la direction longitudinale de la bande et formant un logement de réception d'une portion de ladite barre ou plaque (chaque portion, par exemple chaque moitié, de la plaque ou barre définissant une branche de l'élément d'assemblage). En variante, les deux évidements ou rainures sont décalé(e)s, et l'élément d'assemblage comprend deux barres ou plaques parallèles non alignées reliées entre elles à une de leurs extrémités longitudinales.

Dans le cas de deux modules d'encadrement adjacents dont l'un comprend au moins une première bande droite destinée à être assemblée, par une de ses extrémités longitudinales, à un bord latéral d'une deuxième bande droite de l'autre module en un point dudit bord dit point d'assemblage, lesdites première et deuxième bandes définissant entre elles un angle d'assemblage non nul et distinct de 180° (correspondant à un angle caractéristique d'une maille du treillis ; c'est-à-dire au moins sensiblement égale à 90° dans le cas de dalles carrées ou rectangulaires), l'élément d'assemblage comprend une cornière formée de deux plaques planes ou de deux barres droites définissant entre elles un angle correspondant audit angle d'assemblage. La première bande présente un évidement ou rainure inférieur(e) s'étendant selon sa direction longitudinale à son extrémité longitudinale d'assemblage et formant un logement de réception de l'une des plaques ou barres de la cornière. La deuxième bande présente une encoche inférieure transversale dans son bord latéral au niveau du point d'assemblage, prolongée par un évidement ou rainure inférieur(e) s'étendant selon sa direction longitudinale et formant un logement de réception de l'autre plaque ou barre de la cornière. Dans le cas de dalles carrées, l'angle d'assemblage est égal à 90° et la cornière est une équerre.

Dans le cas de deux modules d'encadrement adjacents comprenant chacun au moins une bande droite destinée à être assemblée, par un de ses bords latéraux, à un bord latéral d'une bande de l'autre module de sorte que les deux bandes soient parallèles et juxtaposées, l'élément d'assemblage comprend au moins deux barres droites ou plaques planes (formant chacune une branche dudit élément) parallèles, reliées entre elles à une de leurs extrémités longitudinales par un fond. Les bandes présentent chacune, dans leur bord latéral, en leur point d'assemblage, une encoche inférieure transversale de réception dudit fond, et un évidement ou rainure inférieur(e) s'étendant selon leur direction longitudinale à partir dudit point d'assemblage et formant un logement de réception de l'une desdites barres ou plaques.

Le fait que les divers évidements ou rainures de réception des branches de l'élément d'assemblage s'étendent selon la direction longitudinale des bandes est particulièrement avantageux dans le cas de bandes réalisées à partir de profilés métalliques extrudés, comme il sera expliqué ci-après. Lesdit(e)s évidements ou rainures sont alors défini(e)s par la forme même du profilé.

Dans une version préférée de l'invention, le revêtement de sol comprend de plus des moyens de blocage amovible des moyens d'assemblage de deux modules d'encadrement adjacents, aptes à interdire un déplacement relatif des modules d'encadrement et de l'élément d'assemblage. A cette fin, chacune des branches de l'élément d'assemblage comprend préférentiellement une plaque ou portion de plaque (s'étendant, une fois les modules d'encadrement adjacents assemblés, selon la direction longitudinale de la bande du module d'encadrement recevant ladite branche) présentant au moins un perçage taraudé destiné à coopérer avec un perçage taraudé coaxial traversant un bord latéral du module d'encadrement en regard du logement de réception de ladite plaque, en vue de fixer chacun des modules d'encadrement sur l'élément d'assemblage au moyen d'une vis de fixation (traversant le bord latéral dudit module et la branche de l'élément d'assemblage en regard) accessible depuis ledit bord latéral dudit module d'encadrement. Ainsi, selon l'invention, pour retirer un module d'encadrement du revêtement de sol, on retire une ou plusieurs dalle(s) adjacente(s) audit module pour pouvoir accéder aux vis de fixation du module sur les différents éléments d'assemblage auxquels il est accouplé, on retire lesdites vis, puis on soulève ledit module d'encadrement afin de le dissocier desdits éléments d'assemblage. Il n'est pas nécessaire de démonter ni même de manipuler les modules d'encadrement adjacents.

Dans une variante conforme à l'invention :
- les moyens d'assemblage amovible de chaque module d'encadrement comprennent au moins une structure d'emboîtement destinée à venir s'emboîter, selon une direction verticale, dans une structure d'emboîtement conjuguée d'un module d'encadrement adjacent,
- chaque module d'encadrement ne comprend que des structures d'emboîtement de type mâle ou que des structures d'emboîtement de type femelle,
- le revêtement comprend au moins deux séries de modules d'encadrement complémentaires, une première série de modules d'encadrement identiques à structures d'emboîtement de type mâle, et une deuxième série de modules d'encadrement identiques à structures d'emboîtement conjuguées de type femelle.

Le revêtement comprend de plus de préférence des moyens de blocage amovible des moyens d'assemblage de deux modules d'encadrement adjacents, aptes à interdire un déplacement relatif des structures d'emboîtement conjuguées desdits modules.

En particulier, les structures d'emboîtement conjuguées sont adaptées pour définir, lorsqu'elles sont emboîtées, un alésage commun horizontal destiné à recevoir une tige en vue d'interdire leur déplacement relatif. En variante (ou éventuellement en combinaison), la structure d'emboîtement d'un module d'encadrement comprend un tenon vertical destiné à venir s'emboîter dans une mortaise verticale conjuguée de la structure d'emboîtement conjuguée du module d'encadrement adjacent. Le tenon est alors préférentiellement fabriqué dans un matériau pouvant être déformé (au moins légèrement) de façon élastique, et présente au moins un épaulement horizontal définissant une tête du tenon destinée à venir s'encastrer en force dans une tête conjuguée de la mortaise en vue d'interdire le déplacement relatif vertical des structures d'emboîtement conjuguées.

Avantageusement et selon l'invention, les modules d'encadrement comprennent un ou plusieurs profilés métalliques présentant chacun un logement supérieur de réception d'une lame décorative telle qu'une lame de bois, une lame en matériau stratifié, une lame métallique, une lame en mortier de silice, céramique, terre cuite, ou encore une lame en moquette, en PVC... On entend par "stratifié", un matériau composé de sciure de bois amalgamée au moyen d'une colle et formant une lame rigide sur laquelle est collée au moins une feuille de papier décorative, telle qu'une photographie représentant l'aspect du bois, revêtue d'une couche protectrice de résine ou de cire. Un tel matériau, dont le coût est inférieur à celui du bois brut, est particulièrement solide et résistant ; il est couramment utilisé pour la réalisation de parquets.

Le profilé métallique confère au module d'encadrement une tenue mécanique compatible avec les charges d'exploitation destinées à être supportées par ledit module. Il permet par ailleurs une réalisation industrielle aisée et précise du module : des profilés de grande longueur sont réalisés par extrusion puis découpés aux dimensions requises pour former des bandes de modules. La lame décorative est préférentiellement collée en usine sur le profilé, de sorte que le module est livré prêt à poser dans sa version définitive.

Avantageusement et selon l'invention, chaque profilé métallique incorpore des moyens élastiques inférieurs d'amortissement définissant une surface d'appui du module d'encadrement sur le sol. Ces moyens absorbent les bruits qui pourraient être générés par le choc du module d'encadrement sur le sol consécutivement à une sollicitation mécanique tel que le pas d'une personne sur ledit module. Ainsi, chaque profilé métallique comprend, par exemple, au moins un logement inférieur de réception d'une bande en matériau synthétique légèrement élastique, du type caoutchouc ou autre mousse injectée ou profilée, s'étendant en saillie du profilé selon la direction verticale. De tels logements inférieurs du profilé peuvent également servir à recevoir et dissimuler des câbles électriques.

Il est à noter que le revêtement comprend éventuellement des moyens de fixation au sol d'au moins un module d'encadrement, tels qu'une bride de fixation présentant au moins une patte horizontale vissée dans le sol.

Avantageusement et selon l'invention, chaque dalle est formée d'une pluralité de plaques élémentaires superposées, dont au moins une plaque inférieure de rattrapage et une plaque supérieure de finition. L'épaisseur (dimension selon la direction verticale) de la plaque inférieure de rattrapage est choisie en fonction de l'épaisseur de la plaque supérieure de finition et de l'épaisseur des modules d'encadrement de sorte que l'épaisseur totale de la dalle soit au moins sensiblement égale, de préférence exactement égale, à l'épaisseur des modules d'encadrement.

Chaque plaque inférieure de rattrapage est choisie parmi une plaque en aggloméré, caoutchouc, carton, mousse rigide, etc. (cette liste n'est pas limitative). La plaque de rattrapage est de préférence dans un matériau phoniquement isolant et/ou apte à absorber les chocs mécaniques subis par la dalle. Selon les applications, le matériau choisi est isolant thermiquement ou au contraire conducteur (notamment en présence d'un plancher chauffant). Il est dans tous les cas le moins onéreux possible.

Chaque plaque supérieure de finition est choisie parmi un carreau en terre cuite, un carreau en céramique, une dalle en pierre, une plaque en fibres synthétiques telle qu'une plaque de moquette, une plaque en matériau synthétique du type PVC, une plaque en fibres naturelles du type dit sisal ou coco ou jonc de mer, une plaque de bois massif ou de stratifié, une plaque en aluminium, une plaque en inox, une dalle en verre trempé, une combinaison d'une dalle en verre trempé et d'une plaque intermédiaire décorative choisie parmi un morceau de tissu, un morceau de papier peint, une plaque en fibres naturelles du type dit sisal ou du type dit coco ou jonc de mer ou osier ou rotin, une plaque en fibres synthétiques du type moquette, etc.. Une plaque supérieure translucide ou transparente (en verre par exemple) peut éventuellement être associée à des moyens d'éclairage tels que des tubes souples luminescents.

Avantageusement et selon l'invention, le revêtement de sol comprend des dalles carrées de côté au moins sensiblement égal à 50 cm (dalles standard). Les modules d'encadrement comprennent une ou plusieurs bandes présentant chacune une largeur (dimension selon la direction transversale) au moins sensiblement constante et comprise entre 1 cm et 25 cm, de préférence entre 5 cm et 15 cm, de préférence sensiblement égale à 12,8 cm. Chaque dalle, chaque module d'encadrement présente une épaisseur selon la direction verticale au moins sensiblement constante et comprise entre 10 et 25mm, de préférence comprise entre 15 et 20mm.

Pour installer un revêtement de sol selon l'invention, on juxtapose et on assemble entre eux des modules d'encadrement complémentaires de façon à réaliser un treillis rigide d'encadrement apparent de dalles définissant des mailles de réception desdites dalles. En particulier, on dispose au moins un élément rigide d'assemblage entre chaque module et un module d'encadrement adjacent, en insérant une première branche dudit élément dans le logement correspondant de l'un des modules d'encadrement et la seconde branche dans le logement correspondant de l'autre module d'encadrement. Le cas échéant, on fixe chacun des deux modules sur le ou les éléments d'assemblage reliant les deux modules au moyen de vis de fixation. En variante, on assemble chaque module d'encadrement à au moins un module d'encadrement adjacent par emboîtement vertical de leur(s) structure(s) d'emboîtement conjuguée(s) et, le cas échéant, mise en place des moyens de blocage.

Avantageusement et selon l'invention, on ajuste manuellement la position du treillis rigide -réalisé par les modules d'encadrement- relativement à au moins un mur délimitant le sol à recouvrir. On peut éventuellement fixer au sol l'un au moins des modules d'encadrement, par collage ou au moyen d'une bride de fixation présentant au moins une patte horizontale vissée dans le sol (une telle bride est de préférence agencée sur l'extrémité d'un module d'encadrement adjacent à un mur, de façon à permettre de masquer ladite bride par la plinthe ou baguette quart de rond). On peut également coller au sol une partie inférieure des dalles ne participant pas à l'aspect esthétique du revêtement, telle que les plaques inférieures de rattrapage.

L'invention concerne également un revêtement de sol et un procédé de pose dudit revêtement, caractérisés en combinaison par tout ou partie des caractéristiques mentionnées ci-dessus et ci-après.

D'autres buts, caractéristiques et avantages de l'invention apparaîtront à la lecture de la description suivante qui se réfère aux figures annexées représentant des modes de réalisation préférentiels de l'invention donnés uniquement à titre d'exemples non limitatifs, et dans lesquelles :
- la figure 1 est une vue de dessus de deux modes de réalisation de revêtements de sol selon l'invention,
- la figure 2 est une vue schématique en coupe transversale (verticale) d'une portion d'un module d'encadrement et d'une dalle selon l'invention,
- la figure 3 est une vue schématique en coupe transversale (verticale) d'une portion d'un autre mode de réalisation de module d'encadrement et de dalle selon l'invention,
- la figure 4 est une vue schématique en perspective de portions de deux modules d'encadrement, assemblées perpendiculairement selon un premier mode de réalisation de moyens d'assemblage conforme à l'invention,
- la figure 5 est une vue schématique en perspective de portions de deux modules d'encadrement, assemblées parallèlement selon un premier mode de réalisation de moyens d'assemblage conforme à l'invention,
- la figure 6 est une vue schématique en perspective de portions de deux modules d'encadrement, assemblées perpendiculairement selon un deuxième mode de réalisation de moyens d'assemblage conforme à l'invention,
- la figure 7 est une vue schématique en perspective de portions de deux modules d'encadrement, assemblées parallèlement selon un deuxième mode de réalisation de moyens d'assemblage conforme à l'invention,
- la figure 8 est une vue schématique en coupe horizontale de structures d'emboîtement conjuguées de deux modules d'encadrement adjacents selon l'invention,
- la figure 9 est une vue schématique en coupe verticale des structures d'emboîtement de la figure 8,
- la figure 10 est une vue schématique en coupe verticale d'un autre mode de réalisation de structures d'emboîtement de deux modules d'encadrement adjacents selon l'invention,
- la figure 11 est une vue de dessus d'un autre mode de réalisation d'un revêtement de sol selon l'invention.

La figure 1 illustre un premier mode de réalisation d'un revêtement de sol selon l'invention, comprenant des modules d'encadrement 1, 8, 10 apparents et des dalles carrées 7. Le contour du module d'encadrement 1 est dessiné en traits gras en vue de permettre de délimiter de façon nette ledit module. Il présente la forme générale d'un double T, fabriqué à partir de trois bandes 2, 3 et 4 : les bandes 3 et 4 sont soudées et/ou collées et/ou fixées orthogonalement à la bande 2 par tout moyen adapté, à une de leurs extrémités longitudinales 3a, 4a, sur une face latérale de ladite bande 2. Les bandes 3 et 4 sont positionnées relativement à la bande 2 de façon à réaliser une pièce symétrique par rapport à un plan transversal séparant en deux parties égales la bande 2 (plan transversal de symétrie de ladite bande 2), et de telle sorte que les deux portions symétriques du module présente chacune la forme d'un T, globalement symétrique par rapport à un plan longitudinal (vertical) séparant la bande 3 (respectivement 4) en deux demi-bandes de largeur égale. En variante, on peut utiliser des modules d'encadrement en forme de T (correspondant chacun à l'une des portions susmentionnées du double T).

Les bandes peuvent être des bandes entièrement métalliques, de préférence évidées de façon à alléger la structure du revêtement de sol. Il peut également s'agir de lames pleines, en bois ou en stratifié. Dans une version préférée, les bandes sont multi-composants : elles sont fabriquées à partir de profilés métalliques, préférentiellement en aluminium, et disposent d'une lame décorative supérieure collée ou fixée par tout moyen adapté sur le profilé métallique. Le matériau de la lame décorative est choisi en fonction de l'effet esthétique souhaité. Les profilés métalliques servent de support à la lame décorative, et permettent également de réaliser une étanchéité entre ladite lame et le sol. Cette caractéristique est notamment utile dans le cas d'une lame décorative en bois ou en stratifié, particulièrement sensible à l'humidité, non seulement pour préserver ladite lame une fois le revêtement de sol posé, mais aussi pour permettre la pose du revêtement sur un sol fraîchement réalisé et encore relativement humide. En effet, une telle lame en bois ou stratifié, en l'absence du profilé métallique, ne peut être posée que sur un sol ou un support parfaitement sec. Ce qui induit un respect strict des temps de séchage dudit sol et peut allonger considérablement le délai de réalisation du revêtement, notamment dans le cas d'un sol comprenant une chape relativement chargée en eau telle qu'une chape réalisée sur un plancher chauffant du type plancher rayonnant électrique ou autre plancher hydraulique (une telle chape exige un temps de séchage variant de 1 à 8 mois selon l'humidité ambiante). La présence du profilé métallique supportant et protégeant la lame décorative autorise la pose des modules d'encadrement sur un sol encore relativement humide, et permet donc de réduire considérablement le temps de réalisation du sol et du revêtement de sol.

Les profilés utilisés présentent typiquement une largeur extérieure de 12,8 cm. Ils comprennent préférentiellement des ailes latérales verticales 5 (voir figure 2) de 0,15 cm de largeur, définissant un logement 59 de réception d'une lame décorative 6 de 12,5 cm de largeur, en bois, en stratifié, en métal... Les ailes latérales verticales 5, qui affleurent à la surface de la lame décorative 6 (surface du sol fini, qui est également au même niveau que les faces supérieures des dalles 7), protègent avantageusement les arêtes supérieures de la lame décorative 6. En variante, les profilés métalliques sont constitués d'une seule embase de support des lames décoratives. La longueur des bandes 3 et 4 est au moins sensiblement égale à la dimension de la dalle 7, en l'exemple 50 cm, qui est la dimension standard des dalles carrées connues. La longueur de la bande 2 est au moins sensiblement égale à 125,6 cm. Des profilés métalliques de grande longueur, typiquement de l'ordre de 7 m, sont usinés (extrudés) puis découpés en usine aux longueurs susmentionnées ; les rails ainsi obtenus sont soudés pour former des modules d'encadrement. De la même façon, des lames de stratifié ou de bois de grande longueur sont respectivement fabriquées ou débitées, puis découpées aux longueurs souhaitées et collées sur les rails d'aluminium. En variante, les lames et profilés de grande longueur sont assemblés avant leur découpage. Chaque module d'encadrement est livré fini, prêt à être posé sur le sol. La pose du revêtement de sol selon l'invention ne nécessite aucune opération de collage d'éléments entre eux, de sorte que le temps de pose total est diminué des temps de collage et de séchage usuels des revêtements collés connus. Un tel module d'encadrement présente un poids total inférieur à celui d'un module en bois massif ou entièrement en métal, pour une tenue mécanique et une durée de vie équivalentes.

La figure 1 illustre également un autre mode de réalisation de l'invention, comprenant des modules d'encadrement droits 20, 21, 22, 23, 221, 222. Chacun de ces modules d'encadrement comprend une unique bande droite. Les modules 21, 22, 221, 222 présentent une longueur sensiblement égale à 50 cm (dimension de la dalle), et une largeur de l'ordre de 12,8 cm. Les modules 20 et 23 présentent une longueur au moins sensiblement égale à 125,6 cm, et une largeur de l'ordre de 12,8 cm. De tels modules sont particulièrement faciles à emballer et stocker.

La figure 2 illustre une section transversale de la bande 2 (ou des bandes 3 et 4) du module d'encadrement 1 et d'une portion de la dalle 7 adjacente à ladite bande. Le profilé métallique de ladite bande 2 présente deux ailes latérales verticales 5 (dont une seule est illustrée sur la figure 2) et une âme inférieure 14, définissant un logement de réception 59 de la lame 6. Une lame 13 en matériau synthétique élastique et/ou isolant phoniquement et/ou thermiquement, telle qu'une lame en caoutchouc, est collée sur la face inférieure de l'âme 14, en vue d'amortir les chocs du profilé sur le sol qui pourraient survenir en l'absence de ladite lame isolante lorsqu'une personne marche sur la bande, et d'absorber ainsi les bruits subséquents générés, et/ou d'isoler phoniquement d'une pièce située à un étage inférieur la pièce dans laquelle le revêtement de sol est posé, et/ou d'isoler thermiquement le profilé et la lame décorative 6, du sol 43 sur lequel est posé le revêtement (dit sol brut). A noter que ladite lame isolante 13 est avantageusement collée sur le profilé avant découpage de celui-ci aux longueurs souhaitées pour réaliser les modules d'encadrement. En variante, la lame isolante et le profilé présentent des structures complémentaires en queue d'aronde pour leur assemblage. L'épaisseur totale (dimension selon la direction verticale) de la bande 2 ainsi obtenue est de 20 mm environ.

La dalle 7 est constituée d'une plaque 17 de rattrapage en aggloméré de 4 à 6,5 mm d'épaisseur, d'une plaque décorative 16, telle qu'un carré de papier peint ou une plaque en fibres naturelles ou synthétiques tissées ou collées (sisal, coco, jonc de mer, tissu, moquette...) de 0,5 à 3 mm d'épaisseur, et d'une plaque 15 en verre trempé d'environ 13 mm d'épaisseur, de sorte que la dalle 7 présente une épaisseur de l'ordre de 20 mm, de préférence exactement égale à celle des modules d'encadrement. Les plaques sont superposées les unes sur les autres lors de la pose du revêtement de sol, la plaque de rattrapage étant posée à même le sol dans la maille de treillis délimitée par les modules d'encadrement adjacents préalablement posés. Il n'est pas nécessaire de coller lesdites plaques. Il est ainsi aisé de retirer une dalle en vue de son remplacement, si celle-ci est abîmée ou cassée, ou dans un but esthétique (remplacement de la seule plaque décorative 16 ou de l'ensemble de la dalle, au gré des modes et de l'évolution des goûts de chacun ou dans le but d'harmoniser le revêtement de sol avec un nouveau papier peint mural ou un nouveau mobilier). Il est à noter qu'il est possible d'associer des dalles différentes (sol fini 44 en moquette, en verre, en terre cuite...) dans une même pièce, et de créer ainsi toutes les ambiances et tous les motifs possibles. La seule condition à cette diversité est de concevoir des dalles de même épaisseur totale, correspondant au moins sensiblement, de préférence exactement, à l'épaisseur des modules d'encadrement. Les plaques de finition étant de préférence choisies parmi des plaques standard connues, une gamme limitée de plaques inférieures de rattrapage, d'épaisseurs prédéfinies en fonction des plaques de finition existantes, peut être proposée.

La figure 3 illustre un autre mode de réalisation de modules d'encadrement et de dalles selon l'invention. Le module d'encadrement 1bis, vu en coupe transversale, comprend un profilé métallique support comprenant deux ailes latérales verticales 5bis et une âme inférieure 18 de section transversale avantageusement évidée par endroits de façon à alléger le profilé sans affecter sa tenue mécanique. L'âme 18 comprend des logements inférieurs 58 de réception de bandes longitudinales 19 en caoutchouc ou autre matériau légèrement élastique et/ou isolant, permettant notamment d'absorber les chocs verticaux subis par le module d'encadrement. Le mode de réalisation illustré comprend quatre bandes isolantes de forme ovoïde en contact avec le sol brut 57 ; toutes autres formes et répartitions des bandes isolantes sont conformes à l'invention. De la même façon, la section de l'âme du profilé métallique utilisé pour réaliser les modules d'encadrement n'est pas limitée à celle illustrée. A noter également que les évidements de l'âme du profilé métallique peuvent être utilisés pour le passage de câbles électriques.

Les dalles 7bis comprennent chacune une plaque inférieure 56 en caoutchouc ayant une épaisseur de l'ordre de 2 mm, une plaque de rattrapage 24 en aggloméré de 10 à 15 mm d'épaisseur, et une plaque de moquette 23 de 3 à 8 mm d'épaisseur, la combinaison de ces trois éléments permettant d'obtenir une dalle de 20 mm d'épaisseur.

Le revêtement de sol selon l'invention peut être posé flottant ou, en variante, collé. La pose flottante est préférée pour sa rapidité (pas de temps de collage des éléments, ni de séchage de la colle). Elle permet de plus de faciliter le changement ultérieur d'une dalle et/ou d'un module d'encadrement. Les modules d'encadrement sont posés et assemblés successivement : on pose un premier module, puis un deuxième que l'on assemble au premier, puis un troisième que l'on assemble au deuxième et/ou au premier, et ainsi de suite de façon à réaliser un treillis rigide tamisant l'ensemble de la pièce, ce sans se soucier de la position relative des modules, qui est ajustée de façon automatique de par leur forme et la structure de leurs moyens d'assemblage. Les modules 1, 8, 10 en double T peuvent être disposés en quinconce ou, en variante, alignés les uns en regard des autres.

On dispose ensuite les dalles, par encastrement vertical, dans les mailles réalisées par les modules d'encadrement, qui présentent des forme(s) géométrique(s) et dimensions identiques à celles des dalles, à un jeu près inférieur à 1mm (de préférence inférieure à 0,5mm) permettant la mise en place des dalles. Les dalles sont posées à même le sol et sont de préférence ni collées au sol, ni fixées ou collées aux modules qui les encadrent. De sorte que chaque dalle peut être posée ou retirée sans avoir à déplacer les modules d'encadrement adjacents.

Des modules d'encadrement, dits modules extrêmes, situés en bordure des murs de la pièce à recouvrir, sont éventuellement découpés aux dimensions requises au moyen d'une scie, de façon à permettre d'encastrer chacun desdits modules entre le mur et le(s) module(s) d'encadrement qui lui est/sont adjacent(s).

Des dalles, dites dalles extrêmes, situées en bordure des murs de la pièce, sont éventuellement découpées aux dimensions des surfaces au sol délimitées par les modules d'encadrement extrêmes et le mur adjacent. Des plinthes périphériques (ou baguettes quart de rond) usuelles sont disposées sur les bords extrêmes des dalles et modules d'encadrement extrêmes, et sont collées sur les murs adjacents. Le procédé de pose est simple et rapide, le positionnement relatif des modules d'encadrement s'effectue sans erreur possible. Il peut être mis en oeuvre par une personne quelconque, ne possédant aucune aptitude particulière.

Selon un premier mode de réalisation des moyens d'assemblage amovible, illustré sur les figures 4 et 5, le module d'encadrement 20 comprend deux logements inférieurs longitudinaux 69, 68 opposés, ménagés dans le profilé métallique dudit module le long de ses bords latéraux 52, 53. Le profilé métallique étant fabriqué par extrusion, les logements 68, 69 sont conçus dans la forme même du profilé et s'étendent sur toute la longueur du module d'encadrement. Le module d'encadrement 21 adjacent, agencé perpendiculairement au module 20, est préférentiellement fabriqué à partir du même profilé métallique ; il présente un logement 83 inférieur latéral s'étendant longitudinalement le long de son bord latéral 80, et un logement 84 similaire le long de son bord latéral opposé 81. Le module d'encadrement 20 présente de plus, dans la zone d'assemblage 20a des modules 20 et 21, deux encoches 67, 82, découpées dans son bord latéral 52, et espacées d'une distance correspondant sensiblement à la distance séparant les deux logements latéraux 83, 84 du module 21 adjacent (distance légèrement inférieure à la largeur du module 21). Les moyens d'assemblage amovible des modules 20 et 21 comprennent de plus deux équerres 60, 61, formées chacune de deux plaques planes s'étendant dans des plans orthogonaux (ces plans sont verticaux lorsque l'équerre est observée dans sa position d'assemblage définitive). La plaque (ou branche) 62 de l'équerre 60 est destinée à venir s'encastrer verticalement dans le logement 69 du module d'encadrement 20 ; la plaque (ou branche) 63 de ladite équerre est destinée à venir s'encastrer verticalement dans l'encoche 67 du module 20 et le logement 83 du module 21. La plaque 62 présente un perçage 64 de réception d'une vis de fixation, destiné à coopérer avec un perçage 66 ménagé dans le bord 52 du module 20 ; la plaque 63 de l'équerre présente un perçage 65 de réception d'une vis de fixation, destiné à coopérer avec un perçage 85 ménagé dans le bord 80 du module 21. L'équerre 60 associée aux vis de fixation susmentionnées permet de réaliser une liaison rigide entre les modules 20 et 21, d'un premier côté de l'extrémité longitudinale 21a du module 21. L'équerre 61 est identique à celle précédemment décrite et permet de réaliser une liaison similaire entre les modules 20 et 21 de l'autre côté de l'extrémité longitudinale 21 a du module 21. Le module 20 présente trois autres paires d'encoches découpées dans ses bords latéraux 52, 53 dans les zones d'assemblage 20b, 20c, 20d, pour permettre sa fixation, au moyen d'équerres, aux modules d'encadrement 22, 222, 221.

Le module 20 est par ailleurs assemblé, à son extrémité longitudinale 54, à l'extrémité longitudinale 55 du module 23 identique adjacent. A cette fin, il présente un premier perçage latéral 77 ménagé dans son bord latéral 52 à proximité de l'extrémité longitudinale 54, et un second perçage ménagé dans son bord latéral 53 dans l'alignement du premier perçage. Le perçage 77 débouche ainsi sur le logement 69 ; le perçage opposé (non référencé) débouche sur le logement 68. Le module 23, fabriqué à partir du même profilé métallique, comprend de façon similaire deux logements inférieurs longitudinaux 79, 86 le long de ses bords latéraux 71, 72. Il présente, à proximité de son extrémité longitudinale 55, un premier perçage 78 ménagé dans le bord latéral 71 et débouchant sur le logement 79, et un second perçage (non référencé) ménagé dans le bord latéral 72 et débouchant sur le logement 86. Les moyens d'assemblage des modules 20 et 23 comprennent, de plus, une première plaque 73 interposée entre les deux modules, encastrée pour partie dans le logement 69 du module 20, et pour partie dans le logement 79 du module 23, et une seconde plaque 74 encastrée pour partie dans le logement 68 du module 20, et pour partie dans le logement 86 du module 23. La plaque 73 comprend deux perçages 75, 76 destinés à coopérer respectivement avec les perçages 77 et 78 pour recevoir une vis de fixation ; la plaque 74 comprend de même deux perçages destinés à coopérer respectivement avec les perçages (non référencés) traversant les bords latéraux 53 et 72.

Le module 20 est donc associé à deux plaques 73, 74 pour sa fixation au module 23 par son extrémité longitudinale 54, deux plaques identiques à son autre extrémité longitudinale, et huit équerres 60, 61 pour sa fixation aux modules 21, 22, 221, 222. Pour démonter un tel module, il suffit de retirer les dalles qui lui sont adjacentes (six dalles au total), de dévisser les douze vis de fixation traversant ses deux bords latéraux (les vis sont accessibles horizontalement depuis l'espace initialement occupé par les dalles retirées), puis de soulever ledit module d'encadrement. Le module d'encadrement 22 est associé à quatre équerres. Pour démonter un tel module, il suffit de déposer les deux dalles qui lui sont adjacentes, de dévisser les quatre vis de fixation traversant ses deux bords latéraux (les vis sont accessibles horizontalement depuis l'emplacement des dalles retirées), puis de soulever ledit module d'encadrement.

Un deuxième mode de réalisation des moyens d'assemblage amovible conforme à l'invention est illustré sur les figures 6 et 7. Pour sa fixation à un module d'encadrement droit perpendiculaire 101, le module d'encadrement droit 100 comprend deux ailes latérales 115, 116, s'étendant horizontalement au-delà de son bord latéral 103, à distance du sol (c'est-à-dire de la surface inférieure du module en contact avec le sol). Chaque aile 116, 115 définit ainsi un logement inférieur 116a, 115a. Il est à noter que ces ailes font partie intégrante du profilé métallique du module 100. Le profilé métallique extrudé, utilisé pour réaliser ledit module, comprend initialement, dans le prolongement du bord latéral 103, une unique aile s'étendant sur toute la longueur du profilé. Cette aile est ensuite découpée en divers points correspondant aux futures zones d'assemblage de chacun des modules fabriqués à partir du profilé, pour former notamment les ailes 115 et 116 du module 100 représenté. Le module 101, préférentiellement fabriqué à partir du même profilé métallique, présente deux ailes horizontales latérales 104, 105. Les moyens d'assemblage du module 100 et du module 101 comprennent, de plus, deux équerres 106, 113, formées chacune de deux plaques planes s'étendant dans un même plan. La plaque (ou branche) 107 de l'équerre plate 106 est destinée à venir s'encastrer sous l'aile latérale 116 du module d'encadrement 100 ; la plaque (ou branche) 108 de ladite équerre est destinée à venir s'encastrer sous l'aile latérale 105 du module d'encadrement adjacent 101. Les extrémités longitudinales 128, 129 des ailes latérales 116, 105 sont découpées en biais, à 45°, de façon à pouvoir venir en butée l'une contre l'autre lorsque les modules sont assemblés. La plaque 107 de l'équerre plate 106 présente un perçage 109 vertical de réception d'une vis de fixation, destiné à coopérer avec un perçage 112 vertical ménagé dans l'aile 116 du module 100 ; la plaque 108 de ladite équerre présente un perçage 110 vertical de réception d'une vis de fixation, destiné à coopérer avec un perçage 111 vertical ménagé dans l'aile 105 du module 101. L'équerre plate 106, associée aux deux vis de fixation susmentionnées, permet d'imposer l'orientation relative des deux modules 100, 101, et de les lier rigidement l'un à l'autre d'un premier côté de l'extrémité longitudinale du module 101. L'équerre 113 réalise une liaison similaire de l'autre côté de l'extrémité longitudinale dudit module 101.

Le module d'encadrement 100 est par ailleurs relié, par une de ses extrémités longitudinales, à un module 130 présentant deux ailes latérales horizontales opposées 124, 125. Le module d'encadrement 100 présente deux ailes similaires 127, 126, situées dans le prolongement, respectivement, des ailes 116, 123. Les moyens d'assemblage des modules 100 et 130 comprennent, de plus, une première plaque 119 interposée entre les deux modules, encastrée pour partie sous l'aile 127 du module 100, et pour partie sous l'aile 124 du module 130, et une seconde plaque 120 encastrée pour partie sous l'aile 126 du module 100, et pour partie sous l'aile 125 du module 130. La plaque 119 comprend deux perçages 121, 122 destinés à coopérer, respectivement, avec des perçages 117, 118 traversant verticalement les ailes 127, 124, pour recevoir une vis de fixation ; la plaque 120 comprend de même deux perçages destinés à coopérer respectivement avec deux perçages (non référencés) traversant les ailes latérales 126, 125. Les plaques 119, 120 et vis associées réalisent deux liaisons rigides des modules 100 et 130, de part et d'autre, latéralement, desdits modules.

Les dalles associées à de tels modules comprennent chacune une plaque de rattrapage, en aggloméré par exemple, dont la surface correspond à la surface au sol délimitée par les bords extérieurs des ailes latérales des modules d'encadrement adjacents. L'épaisseur de cette plaque de rattrapage est choisie de telle sorte que la plaque affleure au niveau de la surface horizontale supérieure desdites ailes. Une plaque de finition de dimensions supérieures est posée sur cette plaque de rattrapage ; elle repose également sur les ailes latérales des modules d'encadrement adjacents de façon à recouvrir totalement lesdites ailes. Pour démonter un tel module, il suffit de retirer les dalles qui lui sont adjacentes (on peut ne retirer que les plaques de finition desdites dalles...), de retirer les vis de fixation dudit module aux plaques et équerres plates auxquelles il est associé (les vis sont accessibles verticalement depuis les emplacements des plaques de finition retirées), et de soulever le module.

Selon un troisième mode de réalisation des moyens d'assemblage amovible, illustré sur les figures 8 et 9, le module d'encadrement 1 comprend, à l'extrémité longitudinale libre 12 de sa bande 3, une structure d'emboîtement 26 rentrante, dite structure d'emboîtement femelle, formée notamment de rainures 31 inférieures ménagées, selon la direction longitudinale, dans l'âme 14 du profilé métallique de ladite bande 3 et définissant des nervures 32. Lesdites nervures 32 sont traversées selon la direction transversale par un alésage 27. L'âme 14 du profilé métallique présente ainsi à son extrémité 12 une alternance, selon la direction transversale, de dents (ou nervures) 32 et de rainures 31, surmontées de la lame décorative 6, dont la face transversale extrême 6a (encore dite extrémité longitudinale) est située dans le prolongement vertical de la face extrême 32a des dents 32, de façon à masquer la structure d'emboîtement 26.

Le module d'encadrement 8 adjacent possède une structure d'emboîtement 25 conjuguée, dite structure d'emboîtement mâle, s'étendant en saillie, selon la direction transversale de sa bande 46, de la face latérale 45 de ladite bande (ou plus précisément de son profilé métallique 47, sur lequel la structure 25 est soudée). La structure d'emboîtement 25 présente une alternance, selon la direction longitudinale de la bande 46, de nervures 30 -destinées à s'emboîter dans les rainures 31 du module 1 voisin- et de rainures 33 -destinées à recevoir les nervures 32 du module 1-. Les nervures 30 sont transpercées par un alésage 28 de même section que l'alésage 27 de la structure 26. L'emboîtement des deux structures conjuguées peut s'effectuer selon la direction longitudinale de la bande 3 du module 1 (qui correspond à la direction transversale de la bande 46 du module 8) si l'encombrement alentour le permet, ou encore selon la direction verticale : on présente, à cet effet, la structure 26 de la bande 1 au-dessus et à l'aplomb de la structure 25 de la bande 8. Les alésages 26 et 27 sont réalisés de telle sorte qu'ils coïncident pour former un unique alésage cylindrique commun horizontal lorsque les deux structures d'emboîtement sont assemblées, et que les faces extrêmes 32a et 6a, respectivement du profilé 14 et de la lame décorative 6 du module 1, sont en butée contre la face 45 du profilé 47. Ledit alésage commun est destiné à recevoir une tige 29, en vue de solidariser les deux structures (et donc les deux modules adjacents). Un filetage est usiné dans l'une quelconque des nervures 30 ou 32, et la tige utilisée est une vis (ou une tige filetée sur au moins une partie de son corps, par exemple sur une longueur de l'ordre de la largeur de la nervure 30 filetée). En variante, les alésages 26 et 27 sont lisses et la tige utilisée est un goujon ou autre goupille.

Selon un quatrième mode de réalisation des moyens d'assemblage amovible conforme à l'invention, illustré sur la figure 10, le module 1bis présente, à l'extrémité longitudinale 12bis d'une de ses bandes, une structure d'emboîtement 34 rentrante, dite structure femelle, comprenant une mortaise 37 verticale (ou alésage vertical) ménagée dans une épaisseur de son profilé métallique 18, en retrait, selon la direction longitudinale, des faces extrêmes 6a et 18a respectivement de la lame décorative et du profilé métallique de ladite bande. La mortaise est destinée à recevoir un tenon 36 d'une structure d'emboîtement 35 mâle s'étendant en saillie selon la direction transversale de la bande 46bis du module d'encadrement 8bis adjacent (structure saillante). Le tenon 36 est formé à une distance de la face latérale 45bis de ladite bande 46bis adaptée pour que les faces extrêmes 6a et 18a du module 1bis soient en butée contre ladite face 45bis lorsque les structures d'emboîtement sont emboîtées. En variante, le tenon est formé à une distance de la face latérale 45bis adaptée pour qu'il existe un jeu entre les faces 6a, 18a et 45bis facilitant l'emboîtement des structures 34 et 35, ledit jeu étant choisi minimal et de préférence inférieur à 0,5 mm. La mortaise 37 est de préférence dotée d'épaulements 39 sur lesquels sont destinés à s'appuyer des épaulements conjugués 38 du tenon 36. Les épaulements 38 et 39 interdisent tout déplacement relatif vertical des structures d'emboîtement, une fois celles-ci encastrées l'une dans l'autre. L'emboîtement des structures 34 et 35 s'effectue verticalement, en présentant l'extrémité 12bis du module 1bis au-dessus et en regard de la structure d'emboîtement 35 du module 8bis, et en encastrant le tenon 36 dans la mortaise 37. Etant donné la forme des tenon 36 et mortaise 37 définissant une tête 61 du tenon et une tête 60 conjuguée de la mortaise, la personne qui installe le revêtement de sol doit exercer une certaine pression sur l'extrémité 12bis du module 1bis pour permettre l'emboîtement, en tapant sur ladite extrémité au moyen de son pied ou de tout objet adapté (petite masse par exemple). Il est par ailleurs préférable que l'une au moins des structures d'emboîtement, de préférence le tenon 36, soit conçue dans un matériau légèrement souple et élastique pour faciliter l'emboîtement des structures et garantir l'efficacité des moyens de blocage (épaulements 38 et 39). A noter que des structures d'emboîtement en aluminium (dans le cas de profilés 18 et 47bis en aluminium) sont conformes à l'invention. Il est à noter qu'un tel module d'encadrement peut être déposé sans qu'il ne soit nécessaire de déposer une dalle adjacente.

Dans ces (troisième et quatrième) modes de réalisation à structures d'emboîtement, chaque module d'encadrement comprend uniquement des structures d'emboîtement du même type, c'est-à-dire soit mâle (saillante et/ou à tenon), soit femelle (rentrante et/ou à mortaise), qu'il s'agisse de structures d'emboîtement latérales ou extrêmes (aux extrémités longitudinales). Pour démonter un module d'encadrement ne comportant que des structures femelles, il suffit de soulever ledit module en vu de découpler ses structures d'emboîtement des structures conjuguées des modules adjacents (il est inutile de manipuler lesdits modules adjacents), après avoir préalablement, le cas échéant, retirer les dalles adjacentes et les tiges de blocage desdites structures d'emboîtement. Pour démonter un module d'encadrement ne comportant que des structures mâles, il convient de démonter préalablement les modules (à structures d'emboîtement femelles) qui lui sont adjacents.

Le revêtement de sol selon l'invention peut être posé sur un sol quelconque : plancher en béton, chape, plancher en bois, etc. Il n'est pas nécessaire que le sol soit parfaitement lisse. Un plancher présentant des aspérités ou des inégalités peut être recouvert du revêtement selon l'invention, dès lors que la hauteur sous une règle de 2m n'excède pas 5 mm.

La figure 11 illustre un autre mode de réalisation de l'invention comprenant des modules d'encadrement 40 à quatre bandes formant un cadre périphérique d'une dalle 41. De tels modules sont associés chacun à au moins quatre éléments d'assemblage (non représentés) pour leur liaison à quatre modules adjacents. Chaque lame décorative présente un onglet à chacune de ses extrémités pour sa jonction avec la lame orthogonale voisine. En variante, elle présente des extrémités droites.

Les modules d'encadrement peuvent présenter une autre forme que celles décrites et illustrées, dès lors que cette forme et/ou les moyens d'assemblage permettent de les positionner les uns par rapport aux autres de façon simple et systématique, sans avoir, notamment, à mesurer une distance ou un angle relatif, et de constituer un treillis rigide de réception des dalles.

Par ailleurs, les dalles peuvent être de forme géométrique quelconque, et notamment polygonale. Dans le cas de dalles hexagonales, chaque module d'encadrement comprend, par exemple, cinq bandes dont quatre de même longueur, deux bandes de même longueur étant fixées à chaque extrémité longitudinale de la cinquième bande de façon à former des angles de 120° entre elles et avec ladite cinquième bande. En variante, des dalles octogonales peuvent être associées à des dalles carrées pour former un revêtement selon l'invention. Les modules d'encadrement correspondants sont, par exemple, formés de 2 portions symétriques définissant, l'une par rapport à l'autre, sur une de leurs faces latérales, un angle droit correspondant à un sommet d'une dalle carrée, et définissant chacune, sur leur autre face latérale deux angles correspondants à deux sommets consécutifs d'une dalle octogonale. On peut également envisager un revêtement de sol à dalles rondes, etc.. Il est à noter cependant que de tels revêtements ont un coût de revient plus important que ceux à dalles carrées ou rectangulaires, puisqu'ils nécessitent, pour la fabrication d'un module d'encadrement, un nombre d'opérations de découpe et/ou de soudure de profilés et de lames décoratives supérieur.

## Revendications

1. Revêtement de sol modulaire comprenant :
- des dalles (7),
- au moins une série de modules (1, 8) d'encadrement de dalle identiques et rigides dans un plan parallèle au sol lorsque le revêtement est posé, et complémentaires de façon à pouvoir être placés les uns par rapport aux autres pour former un treillis d'encadrement apparent desdites dalles (7) présentant des mailles de formes géométriques et dimensions identiques à celles des dalles, au jeu près,
- des moyens d'assemblage amovible des modules d'encadrement entre eux, adaptés pour imposer une orientation relative desdits modules et les lier rigidement dans un plan parallèle au sol,
**caractérisé en ce que** les moyens d'assemblage amovible de deux modules d'encadrement adjacents, assemblés entre eux en un point au moins, dit point d'assemblage, comprennent au moins un élément rigide (60, 106) formé de deux portions (62, 63, 107, 108), dites branches, l'une (62, 107) desdites branches étant destinée à venir s'encastrer sous l'un (20, 100), premier, des modules d'encadrement, dans un logement (69, 116a) inférieur correspondant dudit premier module s'étendant à partir du point d'assemblage, l'autre (63, 108) desdites branches étant destinée à venir s'encastrer sous l'autre (21, 101), deuxième, des modules d'encadrement, dans un logement (83) inférieur correspondant dudit deuxième module s'étendant à partir du point d'assemblage, les moyens d'assemblage amovible étant adaptés pour permettre, une fois le revêtement de sol posé, de retirer l'un quelconque des modules d'encadrement en ne manipulant que ledit module d'encadrement et/ou les seul(e)s dalles et/ou modules qui lui sont adjacent(e)s.

2. Revêtement selon la revendication 1, **caractérisé en ce que** les moyens d'assemblage sont adaptés pour, une fois le revêtement posé, permettre de dissocier un premier module d'encadrement des modules d'encadrement qui lui sont adjacents par simple déplacement dudit premier module selon une direction verticale.

3. Revêtement selon l'une des revendications 1 ou 2, **caractérisé en ce que** les modules d'encadrement (20, 23) d'au moins une série présentent une forme générale de bande droite.

4. Revêtement selon la revendication 3 comprenant des dalles carrées ou rectangulaires, **caractérisé en ce qu'**il comprend une première série de modules (21, 22) identiques ayant une forme générale de bande droite de largeur quelconque et de longueur au moins sensiblement égale à un premier côté des dalles, et une seconde série de modules (20, 23) identiques ayant une forme générale de bande droite de longueur au moins sensiblement égale à la somme de l'autre côté des dalles et de la largeur d'un module de la première série, ou au double de cette somme.

5. Revêtement selon l'une des revendications 1 ou 2, **caractérisé en ce que** les modules d'encadrement d'au moins une série présentent une forme générale de bande non droite adaptée pour définir au moins un angle caractéristique d'une maille du treillis ou une portion courbe caractéristique d'une maille du treillis.

6. Revêtement selon la revendication 5, **caractérisé en ce qu'**il comprend des dalles (7) ayant la forme d'un polygone, et **en ce que** les modules d'encadrement (1, 8) d'au moins une série présentent une forme adaptée pour encadrer chacun au moins un sommet de polygone d'une dalle.

7. Revêtement selon la revendication 6, comprenant des dalles carrées (7) ou rectangulaires, **caractérisé en ce que** les modules d'encadrement (1) d'au moins une série comprennent chacun au moins deux bandes (2, 3) droites orthogonales.

8. Revêtement selon la revendication 7, **caractérisé en ce que** les modules d'encadrement d'au moins une série comprennent chacun une première bande droite de largeur quelconque et de longueur au moins sensiblement égale à un premier côté des dalles, et une seconde bande droite orthogonale de longueur au moins sensiblement égale à la somme de l'autre côté desdites dalles et de la largeur de la première bande, la première bande étant fixée, par une extrémité longitudinale, au centre d'une face latérale de la seconde bande.

9. Revêtement selon la revendication 7, **caractérisé en ce que** les modules d'encadrement (1) d'au moins une série comprennent chacun deux premières bandes (3, 4) droites parallèles en regard, de largeur quelconque et de même longueur au moins sensiblement égale à un côté des dalles (7), fixées chacune orthogonalement, par une extrémité longitudinale (3a, 4a), sur une face latérale d'une troisième bande (2) droite, en regard de deux sections de cette troisième bande délimitant deux portions extrêmes de même longueur et une portion centrale de ladite troisième bande, la portion centrale ayant une longueur au moins sensiblement égale au double de la longueur d'une portion extrême, ladite troisième bande (2) ayant une longueur totale au moins sensiblement égale à la somme des largeurs cumulées des première et deuxième bandes et du double de l'autre côté desdites dalles.

10. Revêtement selon l'une des revendications 1 à 9, **caractérisé en ce qu'**il comprend une unique série de modules d'encadrement (1, 8) identiques et complémentaires.

11. Revêtement selon l'une des revendications 3 ou 5, **caractérisé en ce que** chaque logement (69, 116a) inférieur de réception d'une branche de l'élément d'assemblage s'étend principalement selon une direction longitudinale de la bande (20, 100).

12. Revêtement selon l'une des revendications 1 ou 11, **caractérisé en ce que** le(s) élément(s) d'assemblage de deux bandes droites orthogonales de deux modules d'encadrement adjacents (20, 21) est(sont) constitué(s) chacun d'une équerre (60).

13. Revêtement selon l'une des revendications 1 ou 11, **caractérisé en ce que** le(s) élément(s) d'assemblage de deux bandes droites alignées de deux modules d'encadrement adjacents (20, 23) est(sont) constitué(s) chacun d'une barre droite ou d'une plaque plane (73) droite.

14. Revêtement selon l'une des revendications 1 à 13, **caractérisé en ce qu'**il comprend des moyens de blocage amovible des moyens d'assemblage, telles que deux vis de fixation traversant chacune un bord latéral d'un module d'encadrement et une branche de l'élément d'assemblage, aptes à interdire un déplacement relatif des modules d'encadrement et de l'élément d'assemblage.

15. Revêtement selon l'une des revendications 1 à 14, **caractérisé en ce que** les modules d'encadrement (1) comprennent un ou plusieurs profilés métalliques (14, 5) présentant chacun un logement supérieur (59) de réception d'une lame décorative (6).

16. Revêtement selon la revendication 15, **caractérisé en ce que** chaque profilé métallique (18) incorpore des moyens (19) élastiques inférieurs d'amortissement définissant une surface d'appui du module d'encadrement (Ibis) sur un sol (57).

17. Revêtement selon la revendication 16, **caractérisé en ce que** chaque profilé métallique (18) comprend au moins un logement inférieur de réception d'une bande (19) en matériau synthétique du type caoutchouc ou mousse injectée s'étendant en saillie du profilé (18) selon la direction verticale.

18. Revêtement selon l'une des revendications 1 à 17, **caractérisé en ce que** chaque dalle (7) est formée d'une pluralité de plaques élémentaires superposées, dont au moins une plaque (17) inférieure de rattrapage et une plaque supérieure (16, 15) de finition.

19. Revêtement selon la revendication 18, **caractérisé en ce que** chaque plaque inférieure de rattrapage est choisie parmi une plaque en aggloméré, caoutchouc, carton, mousse rigide.

20. Revêtement selon l'une des revendications 18 ou 19, **caractérisé en ce que** chaque plaque supérieure de finition est choisie parmi un carreau en terre cuite, un carreau en céramique, une dalle en pierre, une plaque en fibres synthétiques telle qu'une plaque de moquette, une plaque en matériau synthétique du type PVC, une plaque en fibres naturelles du type dit sisal ou coco ou jonc de mer, une plaque de bois massif ou de stratifié, une plaque en aluminium, une plaque en inox, une dalle en verre trempé, une combinaison d'une dalle en verre trempé et d'une plaque intermédiaire décorative choisie parmi un morceau de tissu, un morceau de papier peint, une plaque en fibres naturelles du type dit sisal ou coco ou jonc de mer ou osier ou rotin, une plaque en fibres synthétiques du type moquette, etc..

21. Revêtement selon l'une des revendications 1 à 20, **caractérisé en ce qu'**il comprend des dalles carrées (7) présentant une largeur au moins sensiblement égale à 50 cm.

22. Revêtement selon l'une des revendications 1 à 21, **caractérisé en ce que** les modules d'encadrement (1) comprennent une ou plusieurs bandes (2, 3, 4) présentant chacune une largeur selon une direction transversale au moins sensiblement constante et comprise entre 1 cm et 25 cm, de préférence entre 5 cm et 15 cm.

23. Revêtement selon l'une des revendications 1 à 22 **caractérisé en ce que** chaque dalle (7) et chaque module d'encadrement (1) présentent une épaisseur selon la direction verticale au moins sensiblement constante et comprise entre 15 et 20 mm.

## Claims

1. Modular floor covering comprising:
- tiles (7),
- at least one series of identical tile-framing modules (1, 8) which are rigid in a plane parallel to the floor when the covering is laid, and are complementary so as to be able to be placed with respect to one another to form an exposed grid for framing the said tiles (7) which has openings of geometrical shapes and dimensions identical to those of the tiles, except for the clearance,
- means for detachable assembly of the framing modules with one another, adapted to impose a relative orientation of the said modules and to connect them rigidly in a plane parallel to the ground,
**characterized in that** the means for detachable assembly of two adjacent framing modules, assembled with one another at at least one point, called the assembly point, comprise at least one rigid element (60, 106) formed of two portions (62, 63, 107, 108), called legs, one (62, 107) of the said legs being intended to fit under one (20, 100), first, of the framing modules, into a corresponding lower receptacle (69, 116a) of the said first module extending from the assembly point, the other (63, 108) of the said legs being intended to fit under the other (21, 101), second, of the framing modules, into a corresponding lower receptacle (83) of the said second module extending from the assembly point, the means for detachable assembly being adapted to allow, once the floor covering has been laid, any one of the framing modules to be removed by manipulating only the said framing module and/or the single tiles and/or single modules which are adjacent to it.

2. Covering according to claim 1, **characterized in that** the assembly means are adapted to allow, once the covering has been laid, a first framing module to be dissociated from the framing modules which are adjacent to it by simply displacing the said first module in a vertical direction.

3. Covering according to one of claims 1 and 2,
**characterized in that** the framing modules (20, 23) of at least one series have a general shape of a straight strip.

4. Covering according to claim 3, comprising square or rectangular tiles, **characterized in that** it comprises a first series of identical modules (21, 22) having a general shape of a straight strip of any width and of a length at least substantially equal to a first side of the tiles, and a second series of identical modules (20, 23) having a general shape of a straight strip of a length at least substantially equal to the sum of the other side of the tiles and the width of a module of the first series, or to twice this sum.

5. Covering according to one of claims 1 and 2,
**characterized in that** the framing modules of at least one series have a general shape of a strip which is not straight, adapted to define at least one angle characteristic of an opening of the grid or a curved portion characteristic of an opening of the grid.

6. Covering according to claim 5, **characterized in that** it comprises tiles (7) having the shape of a polygon, and **in that** the framing modules (1, 8) of at least one series have a shape adapted to each frame at least one polygon vertex of a tile.

7. Covering according to claim 6, comprising square tiles (7) or rectangular tiles, **characterized in that** the framing modules (1) of at least one series each comprise at least two orthogonal straight strips (2, 3).

8. Covering according to claim 7, **characterized in that** the framing modules of at least one series each comprise a first straight strip of any width and of a length at least substantially equal to a first side of the tiles, and a second orthogonal straight strip of a length at least substantially equal to the sum of the other side of the said tiles and the width of the first strip, the first strip being fixed, by a longitudinal end, to the centre of a lateral face of the second strip.

9. Covering according to claim 7, **characterized in that** the framing modules (1) of at least one series each comprise two first facing parallel straight strips (3, 4), of any width and of the same length at least substantially equal to one side of the tiles (7) and each fixed orthogonally, by a longitudinal end (3a, 4a), on a lateral face of a third straight strip (2), facing two sections of this third strip delimiting two end portions of the same length and a central portion of the said third strip, the central portion having a length at least substantially equal to twice the length of an end portion, the said third strip (2) having a total length at least substantially equal to the sum of the combined widths of the first and second strips and twice the other side of the said tiles.

10. Covering according to one of claims 1 to 9,
**characterized in that** it comprises a single series of identical and complementary framing modules (1, 8).

11. Covering according to one of claims 3 and 5,
**characterized in that** each lower receptacle (69, 116a) for receiving one leg of the assembly element extends mainly in a longitudinal direction of the strip (20, 100).

12. Covering according to one of claims 1 and 11,
**characterized in that** the element(s) for assembly of two orthogonal straight strips of two adjacent framing modules (20, 21) each consists(consist) of a right-angle piece (60).

13. Covering according to one of claims 1 and 11,
**characterized in that** the element(s) for assembly of two aligned straight strips of two adjacent framing modules (20, 23) each consists(consist) of a straight bar or a straight plane plate (73).

14. Covering according to one of claims 1 to 13,
**characterized in that** it comprises means for detachable locking of the assembly means, such as two fixing screws, each passing through a lateral edge of a framing module and one leg of the assembly element and capable of preventing relative displacement of the framing modules and the assembly element.

15. Covering according to one of claims 1 to 14,
**characterized in that** the framing modules (1) comprise one or more metal profiles (14, 5), each having an upper receptacle (59) for receiving a decorative lamina (6).

16. Covering according to claim 15, **characterized in that** each metal profile (18) incorporates lower elastic damping means (19) defining an area for supporting the framing module (1bis) on a floor (57).

17. Covering according to claim 16, **characterized in that** each metal profile (18) comprises at least one lower receptacle for receiving a strip (19) made of synthetic material of the rubber or injection-moulded foam type, projecting from the profile (18) in the vertical direction.

18. Covering according to one of claims 1 to 17,
**characterized in that** each tile (7) is formed of a plurality of superposed elementary sheets, including at least a lower take-up sheet (17) and an upper finishing sheet (16, 15).

19. Covering according to claim 18, **characterized in that** each lower take-up sheet is chosen from a sheet made of compressed particules material, rubber, cardboard, rigid foam.

20. Covering according to one of claims 18 and 19,
**characterized in that** each upper finishing sheet is chosen from a terracotta tile, a ceramic tile, a stone tile, a sheet made of synthetic fibres such as a sheet of carpet, a sheet made of synthetic material of the PVC type, a sheet made of natural fibres of the type called sisal or coir or seagrass, a sheet of solid wood or laminate, an aluminium sheet, a stainless steel sheet, a tempered glass tile, a combination of a tempered glass tile and a decorative intermediate sheet chosen from a piece of cloth, a piece of wallpaper, a sheet made of natural fibres of the type called sisal or coir or seagrass or wicker or rattan, a sheet made of synthetic fibres of the carpet type, etc.

21. Covering according to one of claims 1 to 20,
**characterized in that** it comprises square tiles (7) having a width at least substantially equal to 50 cm.

22. Covering according to one of claims 1 to 21,
**characterized in that** the framing modules (1) comprise one or more strips (2, 3, 4), each having an at least substantially constant width of between 1 cm and 25 cm, preferably between 5 cm and 15 cm, in a transverse direction.

23. Covering according to one of claims 1 to 22,
**characterized in that** each tile (7) and each framing module (1) has an at least substantially constant thickness of between 15 and 20 mm in the vertical direction.

## Patentansprüche

1. Modularer Fußbodenbelag bestehend aus:
- Fliesen (7),
- mindestens einer Reihe von identischen und starren Fliesenrahmenmodulen (1, 8) in einer parallel zum Fußboden verlaufenden Ebene, wenn der Belag verlegt ist, und komplementär, so dass sie eins in Bezug auf das andere so verlegt werden können, dass sie ein sichtbares Rahmengitter für die genannten Fliesen (7) bilden, mit Gliedern geometrischer Formen und Abmessungen, die mit denjenigen der Fliesen bis auf das Spiel identisch sind,
- lösbaren Verbindungsmitteln der Rahmenmodule miteinander, so beschaffen, dass sie den genannten Modulen eine relative Orientierung verleihen und sie in einer parallel zum Fußboden verlaufenden Ebene fest verbinden,
**dadurch gekennzeichnet, dass** die lösbaren Verbindungsmittel zwei angrenzender Rahmenmodule, die an mindestens einem Punkt, dem so genannten Verbindungspunkt, miteinander verbunden sind, mindestens ein starres Element (60, 106) umfassen, das aus zwei Abschnitten (62, 63, 107, 108), den so genannten Schenkeln, besteht, wobei einer (62, 107) der genannten Schenkel unter einem (20, 100) ersten Rahmenmodul eingelassen werden soll, in einer entsprechenden unteren Aufnahme (69, 116a) des genannten ersten Moduls, die sich ab dem ersten Verbindungspunkt erstreckt, wobei der zweite (63, 108) der genannten Schenkel unter dem anderen (21, 101) zweiten Rahmenmodul eingelassen werden soll, in einer entsprechenden unteren Aufnahme (83) des genannten zweiten Moduls, die sich ab dem Verbindungspunkt erstreckt, wobei die lösbaren Verbindungsmittel geeignet sind, um nach der Verlegung des Fußbodenbelags ein beliebiges Rahmenmodul zu entfernen, indem man nur das genannte Rahmenmodul und/oder nur die Fliesen und/oder die Module handhabt, die an ihm angrenzen.

2. Belag gemäß Anspruch 1, **dadurch gekennzeichnet, dass** die Verbindungsmittel nach Verlegung des Belags ermöglichen können, ein erstes Rahmenmodul von den an ihm angrenzenden Rahmenmodul durch einfaches Versetzen des genannten ersten Moduls nach einer vertikalen Richtung zu trennen.

3. Belag gemäß einem der Ansprüche 1 oder 2, **dadurch gekennzeichnet, dass** die Rahmenmodule (20, 23) mindestens einer Reihe die allgemeine Form eines geraden Streifens aufweisen.

4. Belag gemäß Anspruch 3, bestehend aus viereckigen oder rechteckigen Fliesen, **dadurch gekennzeichnet, dass** er eine erste Reihe von identischen Modulen (21, 22) umfasst, mit der allgemeinen Form eines geraden Streifens, von beliebiger Breite und einer Länge, die mindestens etwa einer ersten Seite der Fliesen entspricht, und eine zweite Reihe von identischen Modulen (20, 23), mit der allgemeinen Form eines geraden Streifens, einer Länge, die mindestens etwa der Summe der anderen Seite der Fliesen entspricht, und der Breite eines Moduls der ersten Reihe, oder dem Doppelten dieser Summe.

5. Belag gemäß einem der Ansprüche 1 oder 2, **dadurch gekennzeichnet, dass** die Rahmenmodule mindestens einer Reihe die allgemeine Form eines nicht geraden Streifens aufweisen, um mindestens einen kennzeichnenden Winkel eines Glieds des Gitters oder einen gekrümmten, ein Glied des Gittes kennzeichnenden Abschnitt zu definieren.

6. Belag gemäß Anspruch 5, **dadurch gekennzeichnet, dass** er Fliesen (7) in Form eines Polygons umfasst, und dass die Rahmenmodule (1, 8) mindestens einer Reihe eine Form aufweisen, die geeignet ist, um jeweils mindestens einen Polygongipfel einer Fliese zu umrahmen.

7. Belag gemäß Anspruch 6, mit viereckigen oder rechteckigen Fliesen (7), **dadurch gekennzeichnet, dass** die Rahmenmodule (1) mindestens einer Reihe jeweils mindestens zwei orthogonale gerade Streifen (2, 3) umfassen.

8. Belag gemäß Anspruch 7, **dadurch gekennzeichnet, dass** die Rahmenmodule mindestens einer Reihe jeweils einen ersten geraden Streifen von beliebiger Breite und einer Länge umfassen, die mindestens etwa einer ersten Seite der Fliesen entspricht, und einen zweiten orthogonalen geraden Streifen einer Länge, die mindestens etwa der Summe der anderen Seite der genannten Fliesen entspricht, und der Breite des ersten Streifens, wobei der erste Streifen an einem Längsende in der Mitte einer Seitenfläche des zweiten Streifens befestigt ist.

9. Belag gemäß Anspruch 7, **dadurch gekennzeichnet, dass** die Rahmenmodule (1) mindestens einer Reihe jeweils zwei erste parallele gerade, sich gegenüberliegende Streifen (3, 4) einer beliebigen Breite umfassen, und einer gleichen Länge, die mindestens etwa einer Seite der Fliesen (7) entspricht, die jeweils an einem Längsende (3a, 4a) an einer Seitenfläche eines dritten geraden Streifens (2) befestigt sind, gegenüber zwei Segmenten dieses dritten Streifens, die zwei Endabschnitte von gleicher Länge und einen mittleren Abschnitt des genannten dritten Streifens abgrenzen, wobei die Länge des mittleren Abschnitts mindestens etwa dem Doppelten der Länge eines Endabschnitts entspricht, wobei die Gesamtlänge des genannten dritten Streifens (2) mindestens etwa der Summe der kumulierten Breiten des ersten und zweiten Streifens oder dem Doppelten der anderen Seite der genannten Fliesen entspricht.

10. Belag gemäß einem der Ansprüche 1 bis 9, **dadurch gekennzeichnet, dass** er eine einzige Reihe von identischen und komplementären Rahmenmodulen (1, 8) umfasst.

11. Belag gemäß einem der Ansprüche 3 oder 5, **dadurch gekennzeichnet, dass** sich jede untere Aufnahme (69, 116a) für einen Schenkel des Verbindungselements im Wesentlichen nach einer Längsrichtung des Streifens (20, 100) erstreckt.

12. Belag gemäß einem der Ansprüche 1 oder 11, **dadurch gekennzeichnet, dass** das (die) Verbindungselement(e) von zwei orthogonalen geraden Streifen von zwei angrenzender Rahmenmodulen (20, 21) jeweils aus einem Winkelstück (60) besteht (bestehen).

13. Belag gemäß einem der Ansprüche 1 oder 11, **dadurch gekennzeichnet, dass** das (die) Verbindungselement(e) von zwei fluchtenden geraden Streifen von zwei angrenzenden Rahmenmodulen (20, 23) jeweils aus einem geraden Stab oder einer ebenen geraden Platte (73) besteht (bestehen).

14. Belag gemäß einem der Ansprüche 1 bis 13, **dadurch gekennzeichnet, dass** er lösbare Arretiermittel der Verbindungsmittel umfasst, wie zwei Befestigungsschrauben, die jeweils einen seitlichen Rand eines Rahmenmoduls und einen Schenkel des Verbindungselements durchqueren, um eine relative Verschiebung der Rahmenmodule und des Verbindungselements zu verhindern.

15. Belag gemäß einem der Ansprüche 1 bis 14, **dadurch gekennzeichnet, dass** die Rahmenmodule (1) ein oder mehrere Metallprofile (14, 5) umfassen, die jeweils eine obere Aufnahme (59) für eine dekorative Lamelle (6) aufweisen.

16. Belag gemäß Anspruch 15, **dadurch gekennzeichnet, dass** jedes Metallprofil (18) untere elastische Dämpfungsmittel (19) beinhaltet, die eine Stützfläche für das Rahmenmodul (1bis) auf einem Fußboden (57) definieren.

17. Belag gemäß Anspruch 16, **dadurch gekennzeichnet, dass** jedes Rahmenprofil (18) mindestens eine untere Aufnahme für einen Streifen (19) aus synthetischem Material vom Typ Gummi oder Spritzschaumstoff umfasst, die sich nach der vertikalen Richtung aus dem Profil (18) heraus erstreckt.

18. Belag gemäß einem der Ansprüche 1 bis 17, **dadurch gekennzeichnet, dass** jede Fliese (7) aus einer Mehrzahl von übereinander gelagerten Grundplatten besteht, davon mindestens eine untere Kompensationsplatte (17) und eine obere Fertigplatte (16, 15).

19. Belag gemäß Anspruch 18, **dadurch gekennzeichnet, dass** jede untere Kompensationsplatte unter einer Platte aus Agglomerat, Gummi, Pappe, starrem Schaumstoff gewählt wird.

20. Belag gemäß einem der Ansprüche 18 oder 19, **dadurch gekennzeichnet, dass** jede obere Fertigplatte gewählt wird unter einer Platte aus Terrakotta, Keramik, Stein, Kunstfaser, wie eine Platte aus Teppichboden, synthetischem Material vom Typ PVC, Naturfasern vom Typ Sisal oder Kokos oder Schilfrohr, Massiv- oder Schichtholz, Aluminium, rostfreiem Stahl, Hartglas, einer Kombination aus einer Hartglasplatte und einer dekorativen Zwischenplatte, gewählt unter einen Stück Stoff, einem Stück Tapete, einer Platte aus Naturfasern vom Typ Sisal oder Kokos oder Schilfrohr oder Weide oder Rattan, einer Platte aus Kunstfasern vom Typ Teppichboden, usw.

21. Belag gemäß einem der Ansprüche 1 bis 20, **dadurch gekennzeichnet, dass** er viereckige Fliesen (7) einer Breite von mindestens etwa 50 cm umfasst.

22. Belag gemäß einem der Ansprüche 1 bis 21, **dadurch gekennzeichnet, dass** die Rahmenmodule (1) einen oder mehrere Streifen (2, 3, 4) umfassen, mit jeweils einer Breite nach einer Querrichtung, die mindestens konstant ist und zwischen 1 cm und 25 cm beträgt, vorzugsweise zwischen 5 cm und 15 cm.

23. Belag gemäß einem der Ansprüche 1 bis 22, **dadurch gekennzeichnet, dass** jede Fliese (7) und jedes Rahmenmodul (1) eine etwa konstante Dicke nach der vertikalen Richtung von 15 bis 20 mm aufweist.
